# FASCICULE DE BREVET EUROPEEN

(11) **EP 1 258 616 B1**
(45) Date de publication et mention de la délivrance du brevet: **11.03.2009**
(21) Numéro de dépôt: 02291198.6
(22) Date de dépôt: 14.05.2002
(51) Int. Cl.: F02B 77/08, F02N 11/08

(54) **Dispositif et procédé de freinage et d'arrêt d'un moteur à combustion interne de propulsion d'un véhicule automobile**
Vorrichtung und Verfahren zum Bremsen und Halten einer Brennkraftmaschine für ein Fahrzeug
Device and method for braking and stopping an internal combustion engine for a vehicle

(30) Priorité: 18.05.2001 FR 0106609
(43) Date de publication de la demande: 20.11.2002
(73) Titulaire: Peugeot Citroën Automobiles SA, 92200 Neuilly sur Seine (FR)
(72) Inventeur: Bassot, Vincent, Chantecoq, 91540 Bris sous Forges (FR)
(74) Mandataire: Ménès, Catherine

(56) Documents cités:
- DE-A- 19 949 931
- US-A- 3 750 786
- US-A- 5 593 367
- US-A- 6 098 584

## Description

L'invention concerne un dispositif de freinage et d'arrêt d'un moteur à combustion interne de propulsion d'un véhicule automobile qui peut être utilisé en particulier pour arrêter le moteur dans une position facilitant un redémarrage, selon la revendication 1 (voir DE-A-19949931).

Les moteurs à combustion interne des véhicules automobiles comportent au moins un piston mobile de manière alternative dans un cylindre et, généralement, plusieurs pistons montés mobiles chacun dans un cylindre, le piston ou chacun des pistons étant relié à un vilebrequin par une bielle entraînant le vilebrequin en rotation autour d'un axe.

Le vilebrequin, généralement solidaire d'un volant à l'une de ses extrémités, constitue une partie tournante du moteur assurant l'entraînement des roues du véhicule, par l'intermédiaire de la transmission.
Le démarrage du moteur à combustion interne est assuré par un moteur électrique ou un alternateur réversible assurant la mise en rotation de la partie tournante du moteur et le déplacement des pistons dans les cylindres, par exemple, par l'intermédiaire d'une couronne d'entraînement solidaire du vilebrequin et d'un pignon ou d'une courroie.

De manière à limiter la puissance nécessaire du moteur électrique du démarreur ou de l'alternateur réversible et donc son encombrement ainsi que la consommation électrique nécessaire au démarrage du moteur, il est souhaitable de réaliser le démarrage du moteur à combustion interne dans des conditions telles que la puissance de démarrage soit minimale.

Dans le cas de véhicules automobiles équipés d'un système appelé "stop and start", utilisé pour arrêter et redémarrer le moteur lorsque le véhicule est arrêté momentanérnent, par exemple dans une file de véhicules, il est souhaitable, du fait de l'utilisation fréquente du démarreur, de limiter au maximum la puissance nécessaire au démarrage du moteur à combustion interne.

On a constaté, qu'après un arrêt d'un moteur thermique, la puissance nécessaire au démarrage du moteur est essentiellement variable entre une puissance minimale de démarrage et une puissance maximale qui est d'environ 30 % supérieure à la puissance minimale. Afin d'optimiser le fonctionnement des moteurs au démarrage et à solliciter le moins possible le démarreur et la batterie alimentant le démarreur, il est souhaitable de régler les conditions de fonctionnement du moteur, de manière à pouvoir le démarrer dans tous les cas à une puissance voisine de la puissance minimale.

La puissance de démarrage dépend en particulier de la position des organes mobiles du moteur à l'arrêt avant le démarrage et tout particulièrement de la position angulaire de la partie tournante du moteur comportant le vilebrequin.

On a proposé, dans une demande de brevet français 00 03609, de régler la position angulaire du vilebrequin d'un moteur à combustion interne au moment de l'arrêt du moteur, à l'aide d'une machine tournante électrique reliée en rotation au vilebrequin. On peut soit moduler le freinage du moteur à cornbustion interne pendant la phase d'arrêt du moteur ou recaler la partie tournante dans une position favorable au redémarrage, en utilisant la machine tournante électrique.

Un tel dispositif nécessite l'utilisation d'une machine tournante électrique telle qu'un moteur ou un alternateur réversible et un module de commande de la machine tournante électrique.

Dans le cas de véhicules comportant une boîte de vitesses pilotée ou automatique, il est nécessaire de disposer d'un frein de parking et de synchroniser la vitesse de rotation de l'arbre de la boîte de vitesses au passage des rapports de vitesse, par freinage de l'arbre de la boîte de vitesses.

Un dispositif de freinage de la partie tournante du moteur de propulsion d'un véhicule automobile peut donc s'avérer utile ou indispensable pour régler le fonctionnement du véhicule automobile.

Le but de l'invention est de proposer un dispositif de freinage et d'arrêt d'un moteur à combustion interne de propulsion d'un véhicule automobile, le moteur comportant une partie tournante comprenant notamment un vilebrequin et un arbre de transmission entraîné en rotation par le vilebrequin, ce dispositif de freinage et d'arrêt de forme simple et peu coûteuse permettant d'assurer l'arrêt ou le freinage de la partie tournante du moteur pour rendre optimal le fonctionnement du véhicule automobile.

Dans ce but, le dispositif de freinage et d'arrêt suivant l'invention comporte au moins un premier élément de frein solidaire en rotation de la partie tournante du moteur et au moins un second élément de frein comportant au moins un moyen de freinage du premier élément de frein et un moyen de commande de passage du moyen de freinage d'une position inactive à une position de freinage, pour freiner la partie tournante du moteur.

Selon des modes de réalisation plus particuliers de l'invention :
- l'arbre de transmission est un arbre d'entrée d'une boîte de vitesses du véhicule automobile relié en rotation au vilebrequin de la partie tournante du moteur à combustion interne, par l'intermédiaire d'un embrayage, et le dispositif de freinage et d'arrêt comporte un disque calé sur l'arbre d'entrée de la boîte de vitesses ;
- le moyen de commande du moyen de freinage est une unité de commande électronique reliée à des capteurs de mesure de la position angulaire et de la vitesse de rotation du vilebrequin ; et
- dans le cas d'un véhicule automobile comportant une boîte de vitesses automatique ayant un frein de parking, le frein de parking du véhicule automobile comporte l'un au moins des premiers éléments de frein et l'un au moins des seconds éléments de frein

L'invention est également relative à ;
- un procédé de freinage et d'arrêt d'un moteur à combustion interne de propulsion d'un véhicule automobile, comportant une partie tournante comprenant notamment un vilebrequin, caractérisé par le fait qu'au moment de l'arrêt du moteur à combustion interne, on réalise un freinage modulé du vilebrequin, par l'intermédiaire d'un dispositif de freinage comportant un premier élément de frein calé sur le vilebrequin et un second élément de frein comportant au moins un moyen de freinage, en fonction d'informations concernant la position angulaire et la vitesse du vilebrequin, pour arrêter le vilebrequin dans une position angulaire déterminée facilitant un redémarrage du moteur à combustion interne, selon la revendication 5.

Afin de bien faire comprendre l'invention, on va maintenant décrire, à titre d'exemple, en se référant à la figure jointe en annexe, un dispositif de freinage et d'arrêt de la partie tournante d'un moteur à combustion interne, suivant l'invention.

La figure unique est une vue schématique d'un moteur de véhicule automobile comportant un dispositif de freinage et d'arrêt suivant l'invention et sa transmission.

Sur la figure, on a représenté, de manière schématique, un moteur à combustion interne 1 de propulsion d'un véhicule automobile comportant quatre cylindres en ligne et un vilebrequin 2 relié à un premier disque 3a d'un embrayage 3 comportant deux disques 3a et 3b qui peuvent être mis en position coopérante pour entraîner en rotation, de manière synchrone avec la partie tournante du moteur comportant le vilebrequin 2, un arbre de transmission 4 constituant l'arbre d'entrée d'une boîte de vitesses 5 du véhicule automobile.

La boîte de vitesses 5 comporte un arbre de sortie 6 qui assure la transmission de la rotation aux roues du véhicule automobile, par l'intermédiaire d'une transmission 7 comportant, de manière habituelle, un pont comportant un différentiel.

On a représenté sur la figure deux dispositifs de freinage et d'arrêt suivant l'invention désignés par les repères 8a et 8b.

Le dispositif suivant l'invention peut comporter l'un ou l'autre des dispositifs de freinage et d'arrêt 8a et 8b ou encore les deux dispositifs 8a et 8b utilisés concurremment.

Les deux dispositifs 8a et 8b sont identiques, quant à leur constitution, de sorte qu'on ne décrira que l'un des dispositifs, par exemple le dispositif 8a.

Le dispositif 8a comporte, comme premier élément de freinage, un disque de frein 9a calé sur la partie d'extrémité du vilebrequin 2 (ou sur un arbre relié au vilebrequin), dans une disposition coaxiale au vilebrequin 2, de manière à pouvoir tourner en synchronisme avec la partie tournante du moteur comportant le vilebrequin 2, ainsi qu'un étrier de freinage 11a constituant un second élément de frein comportant deux patins de frein 12a et 12'a situés de part et d'autre du disque 9a, en vis-à-vis d'une zone périphérique de freinage du disque.

L'étrier 11a comporte un dispositif de déplacement des patins de freinage 12a et 12'a entre une position inactive, dans laquelle les patins ne sont pas en contact avec la partie périphérique du disque, et une position de freinage, dans laquelle les patins viennent en contact avec la zone périphérique du disque 9a.

Le dispositif de déplacement des patins de freinage 12a et 12'a de l'étrier 11a est relié à une unité de commande électronique 10 qui permet de réaliser un freinage modulé et éventuellement un arrêt de la partie tournante du moteur dans une position déterminée facilitant le redémarrage du moteur. L'unité de commande 10 peut être reliée à différents capteurs et en particulier à des capteurs mesurant la vitesse de rotation du vilebrequin 2 et de l'arbre de transmission 4 et de capteurs permettant de déterminer, de manière très précise, la position angulaire du vilebrequin 2.

Le second dispositif de freinage et d'arrêt 8b est analogue au dispositif 8a, l'étrier 11b du second dispositif de freinage et d'arrêt 8b pouvant être commandé par l'unité de commande 10.

Le disque 9b du second dispositif de freinage et d'arrêt 8b est calé sur l'arbre d'entrée 4 de la boîte de vitesses 5, dans une disposition coaxiale et tourne en synchronisme avec l'arbre d'entrée 4 de la boîte de vitesses 5.

Dans le cas où le dispositif selon l'invention est utilisé pour arrêter le moteur dans une position facilitant le démarrage, l'unité de commande 10 des dispositifs de freinage et d'arrêt 8a et 8b est activée, lorsque l'automate de gestion du système stop and start donne l'ordre d'arrêt du moteur ou, éventuellement, lorsqu'on coupe le contact pour arrêter le moteur.

La partie tournante du moteur comportant le vilebrequin 2 continue à tourner par inertie et la vitesse de rotation et la position angulaire du vilebrequin servent de données d'entrée pour l'unité de commande 10 qui permet de réaliser un freinage modulé de la partie tournante du moteur, par commande du déplacement et du serrage des patins 12a et 12'a sur le disque 9a solidaire du vilebrequin.

On peut ainsi régler de manière très précise la position angulaire d'arrêt du vilebrequin.

Après l'arrêt complet de la partie tournante du moteur, l'unité de commande 10 assure la remise en position inactive des patins de freinage 12a et 12'a.

Le moteur est alors prêt pour redémarrer dans des conditions optimales.

Dans le cas où le dispositif de freinage et d'arrêt suivant l'invention est utilisé sur un véhicule automobile comportant une boîte de vitesses pilotée ou automatique, le frein de parking de la boîte de vitesses automatique peut être utilisé comme moyen de freinage et d'arrêt de la partie tournante du moteur du véhicule automobile.

Le frein de parking peut être réalisé en particulier sous la forme des dispositifs de freinage et d'arrêt 8a et 8b qui ont été décrits précédemment.

Dans ce cas, après l'arrêt complet de la partie tournante du moteur, les patins de frein des étriers 11a ou 11b sont maintenus en position de serrage contre la partie périphérique du disque 9a ou 9b.

Egalement, dans le cas d'une boite de vitesses pilotée ou automatique, la synchronisation de la vitesse de l'arbre d'entrée 4 de la boîte de vitesses, lors du passage des rapports de la boîte de vitesses, peut être réalisée par freinage modulé à l'aide du dispositif 8b ou du dispositif 8a.

Le frein constituant le dispositif suivant l'invention peut être réalisé sous une forme différente d'un frein comportant comme premier élément de frein un disque solidaire de la partie tournante du moteur et comme second élément de frein un ou plusieurs étriers comprenant des moyens de freinage sous la forme de patins commandés pour freiner le disque par frottement.

L'invention s'applique à tout type de véhicules automobiles et en particulier aux véhicules automobiles comportant un système d'arrêt et de redémarrage automatique du moteur ou encore aux véhicules automobiles comportant une boîte de vitesses pilotée ou automatique.

## Revendications

1. Dispositif de freinage et d'arrêt d'un moteur à combustion interne
(1) de propulsion d'un véhicule automobile, le moteur comportant une partie tournante comprenant notamment un vilebrequin (2) et un arbre de transmission (4) entraîné en rotation par le vilebrequin (2), comprenant au moins un premier élément de frein (9a, 9b) solidaire en rotation de la partie tournante du moteur et au moins un second élément de frein comportant au moins un moyen de freinage (12a, 12'a) du premier élément de frein et un moyen de commande de passage du moyen de freinage d'une position inactive à une position de freinage, pour freiner la partie tournante du moteur (1), **caractérisé par le fait que** le premier élément de frein est un disque de frein (9a, 9b) calé sur l'un au moins du vilebrequin (2) et de l'arbre de transmission (4) et que le second élément de frein est un étrier de freinage (11a, 11b) du disque (9a, 9b) comportant, comme moyen de freinage, au moins un patin de freinage (12a, 12'a), par frottement sur une partie du disque de frein (9a, 9b).

2. Dispositif selon la revendication 1, **caractérisé par le fait que** l'arbre de transmission (4) est un arbre d'entrée d'une boîte de vitesses (5) du véhicule automobile relié en rotation au vilebrequin (2) de la partie tournante du moteur à combustion interne (1), par l'intermédiaire d'un embrayage (3), et que le dispositif de freinage et d'arrêt (8b) comporte un disque (9b) calé sur l'arbre d'entrée (4) de la boîte de vitesses (5).

3. Dispositif suivant la revendication 1, **caractérisé par le fait que** le moyen de commande (10) du moyen de freinage (12a, 12'a) est une unité de commande électronique reliée à des capteurs de mesure de la position angulaire et de la vitesse de rotation du vilebrequin (2).

4. Dispositif suivant la revendication 1, dans le cas d'un véhicule automobile comportant une boîte de vitesses automatique (5) ayant un frein de parking, **caractérisé par le fait que** le frein de parking du véhicule automobile comporte l'un au moins des premiers éléments de frein (9a, 9b) et l'un au moins des seconds éléments de frein (11a, 11b).

5. Procédé de freinage et d'arrêt d'un moteur à combustion interne de propulsion d'un véhicule automobile, comportant une partie tournante comprenant notamment un vilebrequin (2), **caractérisé par le fait qu'**au moment de l'arrêt du moteur à combustion interne (1), on réalise un freinage modulé du vilebrequin (2), par l'intermédiaire d'un dispositif de freinage conforme à l'une quelconque des revendications 1 à 4, en fonction d'informations concernant la position angulaire et la vitesse du vilebrequin (2), pour arrêter le vilebrequin (2) dans une position angulaire déterminée facilitant un redémarrage du moteur à combustion interne (1).

## Claims

1. Device for braking and stopping an internal combustion engine (1) for the propulsion of a motor vehicle, the engine having a rotating part comprising among other things a crankshaft (2) and a drive shaft (4) which the crankshaft (2) turns, comprising at least one first brake element (9a, 9b) coupled rotationally to the rotating part of the engine and at least one second brake element having at least one braking means (12a, 12'a) for the first brake element and means for switching the braking means from an inactive position to a braking position in order to brake the rotating part of the engine (1), said device being **characterized in that** the first brake element is a brake disc (9a, 9b) mounted on either or both of the crankshaft (2) and the drive shaft (4) and **in that** the second brake element is a brake caliper (11a, 11b) for the disc (9a, 9b) having, by way of braking means, brake block (12a, 12'a) acting by friction on part of the brake disc (9a, 9b).

2. Device according to Claim 1, **characterized in that** the drive shaft (4) is an input shaft to a gearbox (5) belonging to the motor vehicle, coupled rotationally to the crankshaft (2) of the rotating part of the internal combustion engine (1) via a clutch (3), and **in that** the braking and stopping device (8b) comprises a disc (9b) mounted on the input shaft (4) of the gearbox (5).

3. Device according to Claim 1, **characterized in that** the control means (10) of the braking means (12a, 12'a) is an electronic control unit connected to sensors for measuring the angular position and speed of rotation of the crankshaft (2).

4. Device according to Claim 1, in the case of a motor vehicle having an automatic gearbox (5) with a parking brake, **characterized in that** the parking brake of the motor vehicle has at least one of the first bake element (9a, 9b) and at least one of the second brake elements (11a, 11b).

5. Method for braking and stopping an internal combustion engine for the propulsion of a motor vehicle, having a rotating part comprising among other things a crankshaft (2), **characterized in that** when stopping the internal combustion engine (1), modulated braking is applied to the crankshaft (2) through a braking device in accordance with any one of Claims 1 to 4, on the basis of information about the angular position and speed of the crankshaft (2), so that that crankshaft (2) is stopped in a predetermined angular position such as to facilitate the restarting of the internal combustion engine (1).

## Patentansprüche

1. Vorrichtung zum Bremsen und Anhalten eines Verbrennungsmotor (1) zum Antrieb eines Kraftfahrzeugs, wobei der Motor einen Drehteil aufweist, der insbesondere eine Kurbelwelle (2) und eine Übertragungswelle (4), die von der Kurbelwelle (2) in Drehung versetzt wird, umfasst, mit mindestens einem ersten Bremselement (9a, 9b), das drehfest mit dem Drehteil des Motors verbunden ist, und mindestens einem zweiten Bremselement, das mindestens ein Bremsmittel (12a, 12'a) des ersten Bremselements aufweist, und einem Mittel zur Steuerung des Passierens des Bremsmittels aus einer inaktiven Position in eine Bremsposition zum Bremsen des Drehteils des Motors (1), **dadurch gekennzeichnet, dass** das erste Bremselement eine Bremsscheibe (9a, 9b) ist, die auf der Kurbelwelle (2) und/oder der Übertragungswelle (4) festgeklemmt ist, und dass das zweite Bremselement ein Sattel (11a, 11b) zur Bremsung der Scheibe (9a, 9b), der wie das Bremsmittel mindestens eine Bremsbacke (12a, 12'a) aufweist, durch Reibung auf einem Teil der Bremsscheibe (9a, 9b) ist.

2. Vorrichtung nach Anspruch 1, **dadurch gekennzeichnet, dass** die Übertragungswelle (4) eine Eingangswelle eines Getriebes (5) des Kraftfahrzeugs ist, die durch eine Kupplung (3) drehfest mit der Kurbelwelle (2) des Drehteils des Verbrennungsmotors (1) verbunden ist, und dass die Vorrichtung (8b) zum Bremsen und Anhalten eine auf der Eingangswelle (4) des Getriebes (5) festgeklemmte Scheibe (9b) aufweist.

3. Vorrichtung nach Anspruch 1, **dadurch gekennzeichnet, dass** das Mittel (10) zur Steuerung des Bremsmittels (12a, 12'a) eine elektronische Steuereinheit ist, die mit Sensoren zur Messung der Winkelposition und der Drehgeschwindigkeit der Kurbelwelle (2) verbunden ist.

4. Vorrichtung nach Anspruch 1 bei einem Kraftfahrzeug mit einem Automatikgetriebe (5), das eine Parkbremse enthält, **dadurch gekennzeichnet, dass** die Parkbremse des Kraftfahrzeugs mindestens eines der ersten Bremseelemente (9a, 9b) und mindestens eines der zweiten Bremselemente (11a, 11b) aufweist.

5. Verfahren zum Bremsen und Anhalten eines Verbrennungsmotors zum Antrieb eines Kraftfahrzeugs mit einem Drehteil, der insbesondere eine Kurbelwelle (2) umfasst, **dadurch gekennzeichnet, dass** zum Zeitpunkt des Anhaltens des Verbrennungsmotors (1) mittels einer Bremsvorrichtung nach einem der Ansprüche 1 bis 4 in Abhängigkeit von Informationen über die Winkelposition und der Geschwindigkeit der Kurbelwelle (2) eine angepasste Bremsung der Kurbelwelle (2) durchgeführt wird, um die Kurbelwelle (2) in einer bestimmten Winkelposition anzuhalten, wodurch ein Wiederanlassen des Verbrennungsmotors (1) erleichtert wird.
